# EUROPÄISCHE PATENTSCHRIFT

(11) **EP 1 808 104 B1**
(45) Veröffentlichungstag und Bekanntmachung des Hinweises auf die Patenterteilung: **10.12.2008**
(21) Anmeldenummer: 06021965.6
(22) Anmeldetag: 19.10.2006
(51) Int. Cl.: A47F 7/28, A47B 73/00

(54) **Verwendung eines Präsenters zur schrägen Präsentation eines Gegenstandes auf einem Rost**
Use of a presentation support for the inclined presentation of an object on a grid
Utilisation d'un support présentoir pour la présentation incliné d'un object sur une grille

(30) Priorität: 16.01.2006 DE 202006000571 U
(43) Veröffentlichungstag der Anmeldung: 18.07.2007
(73) Patentinhaber: Liebherr-Hausgeräte Lienz GmbH, 9900 Lienz (AT)
(72) Erfinder: Walder, Wolfgang, 9781 Oberdrauburg (AT)
(74) Vertreter: Laufhütte, Dieter

(56) Entgegenhaltungen:
- WO-A-01/65975
- JP-A- 2001 054 432
- US-A- 3 921 948
- US-A- 5 624 043
- US-B1- 7 080 743

## Beschreibung

Die Erfindung betrifft die Verwendung eines Präsenters, wie er z. B. in einem Kühlschrank zum Einsatz kommt, um einen Gegenstand, insbesondere eine Flasche, schräg auf einem Rost zu präsentieren. Durch die schräge Positionierung einer Flasche ist ein auf der Flasche angebrachtes Etikett auch von vorne gut lesbar

Aus US 3,921,948 A ist eine Haltevorrichtung für Gläser bekannt, welche in ein Lochblech eingehängt werden kann. Aus WO 01/65975 A1 ist weiterhin ein Flaschenhalter bekannt, bei welchem eine nach oben gebogene vordere Seite zur Aufnahme des Flaschenhalses dient und eine hintere Seite nach unten gebogen ist, um den Flaschenhalter z.B. an einer Wand zu befestigen, wobei der Flaschenkörper in einer dazwischen angeordneten, entsprechend geformten Aussparung des Flaschenhalters ruht. Die schräge Präsentation eines Gegenstandes auf einem Rost ist in diesen Druckschriften jedoch nicht gezeigt.

Zur Lagerung insbesondere von Flaschen sind z. B. Weinlagerkühlschränke beliebt, bei denen die zu lagernden Flaschen horizontal auf einem Rost aufliegen. Soll eine Flasche zum Verkauf oder Verzehr präsentiert werden, ist eine horizontale Lagerung jedoch von Nachteil, da hier das Etikett nicht gut ablesbar ist. Für eine bessere Präsentation, bei der das Etikett der Flasche auch von vorne gut ablesbar ist, ist es von Vorteil, die Flasche in eine schräge Position zu bringen.

Zur schrägen Präsentation von Flaschen in einem Kühlschrank ist ein Klapprost bekannt, bei dem das vordere Drittel in eine schräge Position gebracht werden kann. Bei einem solchen Klapprost muß entweder das ganze vordere Drittel oder ein Teil davon umgeklappt werden. Hierdurch ist man jedoch bei der Präsentation der Flaschen an die spezielle Ausführung des Rostes gebunden. So es ist nicht möglich, nur eine einzelne Flasche schräg zu präsentieren. Darüber hinaus ist die aufwendige Konstruktion eines solchen Klapprostes mit hohen Kosten verbunden.

Aufgabe der vorliegenden Erfindung ist es daher, die Möglichkeit zur Verfügung zu stellen, mittels eines einfachen, leicht zu montierenden und kostengünstigen Präsenters einen Gegenstand, insbesondere eine Flasche, positionsunabhängig schräg auf einem Rost zu präsentieren.

Erfindungsgemäß wird diese Aufgabe von der Verwendung eines Präsenters gemäß Anspruchs 1 gelöst.

Vorteilhafte Ausgestaltrungen der Erfindung sind Gegenstand der Unteransprüche.

Ein Präsenter umfasst einen Haltebereich und einen Stützbereich, welche durch einen Verbindungsbereich so verbunden sind, dass sich links und rechts neben dem Verbindungsbereich jeweils eine Aussparung befindet. Die Sprossen des Rostes, auf dem der Präsenter angebracht ist, greifen in diese Aussparungen ein, so dass der Präsenter nach hinten nicht mehr als bis zu einem vorbestimmten Winkel gegen den Rost gekippt werden kann. In dieser Abstützposition kann der Flaschenhals einer zu präsentierenden Flasche von einer Oberseite des Stützbereichs abgestützt werden.

Vorzugsweise weist der Präsenter an der Oberseite des Stützbereichs eine u-förmige Aussparung auf, in welcher in der Abstützposition des Flaschenprästenters der Flaschenhals der zu präsentierenden Flasche zu liegen kommt und so auch seitlich gehalten wird.

Vorzugsweise ist in dem Präsenter weiterhin der Verbindungsbereich so gegen den Stützbereich geneigt, dass der Präsenter nach vorne soweit gekippt werden kann, dass der Stützbereich in einer liegenden Position mit der Vorderseite auf dem Rost aufliegt.

Der Präsenter wird auf den Rost montiert, indem er an der gewünschten Stelle mit dem Haltebereich zuerst zwischen die Sprossen geschoben wird, bis sich die Aussparungen neben dem Verbindungsbereich auf Höhe der Sprossen befinden. Dann wird der Präsenter seitlich verdreht, so dass die Sprossen in die Aussparungen eingreifen. Nun kann der Präsenter durch Kippen nach hinten in die Abstützposition oder durch Kippen nach vorne in die liegende Position gebracht werden.

In der Abstützposition kann nun der Flaschenhals einer zu präsentierenden Flasche auf der Oberseite des Stützbereichs abgestützt werden und die Flasche damit schräg präsentiert werden. Das Etikett der Flasche ist nun auch von vorne gut lesbar. Insbesondere kann der Präsenter auch bei unterschiedlichen Ausführungen der zu präsentierenden Flasche ohne großen Aufwand optimal montiert werden.

Vorzugsweise ist der Präsenter so ausgeführt, dass eine Vorderseite des Stützbereichs eine abgeschrägte Erhöhung aufweist. Weiterhin weist eine Rückseite des Stützbereichs vorzugsweise eine Vertiefung auf.

Die Erfindung wird im Folgenden anhand der beiliegenden perspektivischen Zeichnungen im Detail erläutert. Es zeigen:
- Fig. 1:: ein Präsenter von schräg vorne
- Fig. 2:: ein Präsenter von schräg hinten
- Fig. 3:: die Montage des Präsenters auf einem Rost
- Fig. 4:: ein Ausführungsbeipiel der Verwendung eines Präsenters der vorliegenden Erfindung in der Abstützposition.

Wie in Figur 1 gezeigt, weist der Präsenter einen Haltebereich 1 und einen Stützbereich 2 auf, welche durch einen Verbindungsbereich 3 so verbunden sind, dass sich links und rechts neben dem Verbindungsbereich 3 jeweils eine Aussparung 4, 5 befindet. Die Oberseite 6 des Stützbereichs 2 weist weiterhin eine U-förmige Aussparung 7 auf. Der Verbindungsbereich 3 ist so gegen den Stützbereich 2 geneigt, dass der Haltebereich 1 in eine Richtung senkrecht zur Ebene des Stützbereichs 2 nach vorne gegen diesen verschoben ist. Der Verbindungsbereich 3 und der Haltebereich 1 des Präsenters sind als ein zusammenhängender Haltebügel aus Metall ausgeführt. Dabei besteht der Haltebereich 1 aus einer Querstange und der Verbindungsbereich aus zwei senkrecht an den Haltebereich 1 anschließenden Längsstangen, welche so in sich gebogen sind, dass der Verbindungsbereich 3 wie oben beschrieben gegen den Stützbereich 2 geneigt ist. Die zwei Längsstangen des Verbindungsbereichs 3 sind an der Unterseite des Stützbereichs 2 angebracht. Der Stützbereich 2 ist im Wesentlichen als eine längliche Platte ausgeführt, welche z. B. aus Holz oder Metall bestehen kann. Weiterhin weist der Stützbereich 2 auf seiner Vorderseite eine abgeschrägte Erhöhung 9 auf, welche sich entlang einer Längsachse erstreckt.

Figur 2 zeigt den Präsenter von schräg hinten, wodurch zusätzlich eine Vertiefung 8 zu erkennen ist, die sich auf der Rückseite des Stützbereichs 2 entlang einer Längsachse erstreckt.

Der Haltebereich 1 und der Stützbereich 2 sind in dem Präsenter jeweils breiter als der Abstand zwischen zwei Sprossen des Rostes, auf dem das Ausführungsbeispiel montiert werden soll. Der Verbindungsbereich 3 ist dagegen schmäler als der Abstand zwischen zwei Sprossen. Weiterhin ist sowohl der Haltebereich 1 als auch der Verbindungsbereich 3 jeweils weniger tief als der Abstand zwischen zwei Sprossen, so dass sie längs zwischen diese geschoben werden können.

Figur 3 zeigt die Montage des Präsenters auf einem Rost. Wie rechts in Fig. 3 zu sehen, wird dazu zuerst der Haltebereich 1 und der Verbindungsbereich 3, in diesem Fall also der Haltebügel, an der gewünschten Stelle längs zwischen zwei nebeneinander liegende Sprossen geschoben, so dass die Aussparungen 4 und 5 in Höhe der Sprossen positioniert sind. Der Haltebereich 1 in Form einer Querstange befindet sich nun unterhalb der Sprossen, der Stützbereich 2 oberhalb. Durch seitliches Verdrehen des Präsenters um im Wesentlichen 90° greifen die Sprossen des Rosts in die Aussparungen 4 und 5 ein.

Wie links in Figur 3 gezeigt, kann der Präsenter jetzt nach hinten gegen den Rost gekippt werden, bis ein Einklemmen der Sprossen zwischen dem Haltebereich 1 und dem Stützbereich 2 ein weiteres Kippen verhindern. Der Präsenter befindet sich nun in der Abstützposition. Hierbei bestimmt die Länge des Verbindungsbereichs 3 sowie die Neigung des Verbindungsbereichs 3 gegen den Stützbereich 2 den maximalen Kippwinkel. Durch das eben beschriebene Vorgehen kann der Präsenter auf einfache Weise an einer beliebigen Stelle und in Abhängigkeit von der Ausführung der zu präsentierenden Flasche optimal auf dem Rost montiert werden.

Wie in Figur 4 gezeigt, kann eine Flasche, insbesondere ein Weinflasche, schräg auf dem Rost präsentiert werden, indem die untere Seite der Flasche auf dem Rost und der Flaschenhals in der Aussparung 7 an der Oberseite 6 des Stützbereichs 2 aufliegt. Hierbei hält die Aussparung 7 den Flaschenhals der zu präsentierenden Flasche auch seitlich. Wie bereits oben beschrieben, kann die Position des Präsenters dabei optimal an die spezifische Ausführung der Flasche und die spezifischen Präsentationsbedürfnisse angepasst werden. Der Neigungswinkel der zu präsentierenden Flasche wird dabei durch den maximalen Neigungswinkel des Stützbereiches 2 und die Länge des Stützbereiches 2 bestimmt, wobei der maximale Neigungswinkel des Stützbereiches 2 wiederum, wie oben beschrieben, von der spezifischen Ausgestaltung des Verbindungsbereichs 3 abhängt. Über die Ausführung des Haltebereichs 1 und des Verbindungsbereichs 3 in Form eines Haltebügels bzw. über die Länge des Stützbereichs 2 kann damit die Neigung der Flasche definiert werden.

Der Haltebereich 1 ist in Form einer Querstange durch die Neigung des Verbindungsbereiches 3 gegen den Stützbereich 2 in einer Richtung senkrecht zur Ebene des Stützbereichs 2 nach vorne gegen diesen verschoben, wobei der Abstand zwischen dem Haltebereich 1 und der Ebene des Stützbereichs 2, größer als die Dicke der Sprossen ist. Die Vorderseite des Stützbereichs 2 weist eine abgeschrägte Erhöhung 9 auf.

Die vorliegende Erfindung wurde anhand eines Ausführungsbeispiels zur Verwendung eines Präsenters beschrieben, welches der schrägen Präsentation von Flaschen dient. Für den Fachmann ist es jedoch offensichtlich, dass die vorliegende Erfindung auch für die schräge Präsentation anderer Gegenstände geeignet ist. Insbesondere ist sie zur schrägen Präsentation von z. B. Zigarren, mehrere Flaschen oder auch Kisten geeignet, wobei vorzugsweise die Oberseite 6 des Stützbereichs 2 an den zu präsentierenden Gegenstand angepasst ist und so z. B. eine Mehrzahl von Aussparungen 7 oder gar keine Aussparungen aufweist. Insbesondere ist die vorliegende Erfindung für die Präsentation solcher Gegenstände geeignet, welche unter speziellen Klimabedingungen gelagert werden müssen, wie sie z. B. in einem Kühlschrank oder Humidor vorliegen.

Auch wenn die vorliegende Erfindung anhand eines Ausführungsbeispiels zur Verwendung eines Präsenters beschrieben wurde, welches zur Verwendung in einem Kühlschrank ausgelegt ist, ist es für den Fachmann dennoch offensichtlich, dass die vorliegende Erfindung in jeder Vorrichtung, die einen Rost beziehungsweise zwei nebeneinander platzierte Streben enthält, wie z. B. in einem Humidor oder einem Regal mit einem Rost, zum Einsatz kommen kann.

## Patentansprüche

1. Verwendung eines Präsenters mit einem Haltebereich (1) und einem Stützbereich (2), welche durch einen Verbindungsbereich (3) so verbunden sind, dass sich links und rechts neben dem Verbindungsbereich (3) Aussparungen (4) und (5) ergeben, zur schrägen Präsentation eines Gegenstandes auf einem Rost, wobei jeweils eine Sprosse des Rosts in die Aussparungen (4) und (5) eingreift, so dass der Präsenter nach hinten nicht mehr als bis zu einem vorbestimmten Winkel gegen den Rost gekippt werden kann und der schräg zu präsentierende Gegenstand von einer Oberseite (6) des Stützbereichs (2) abgestützt wird.

2. Verwendung eines Präsenters nach Anspruch 1, wobei die Oberseite (6) des Stützbereichs (2) eine Aussparung (7) aufweist.

3. Verwendung eines Präsenters nach Anspruch 1, bei dem der Verbindungsbereich (3) gegen den Stützbereich (2) geneigt und damit der Haltebereich (1) in einer Richtung senkrecht zur Ebene des Stützbereichs (2) nach vorne gegen diesen verschoben ist.

4. Verwendung eines Präsenters nach einem der Ansprüche 1 bis 3, bei dem der Verbindungsbereich (3) und der Haltebereich (1) aus einem zusammenhängendem Haltebügel bestehen, wobei der Haltebereich (1) aus mindestens einer Querstange und der Verbindungsbereich (3) aus mindestens einer Längsstange besteht.

5. Verwendung eines Präsenters nach einem der Ansprüche 1 bis 4, wobei der Stützbereich (2), der Verbindungsbereich (3) und der Haltebereich (1) jeweils entweder aus Holz, Metall oder Kunststoff bestehen.

6. Verwendung eines Präsenters nach Anspruch 3, wobei eine Rückseite des Stützbereichs (2) eine Vertiefung (8) aufweist, welche sich entlang einer Längsachse erstreckt.

7. Verwendung eines Präsenters nach Anspruch 3, wobei eine Vorderseite des Stützbereichs (2) eine abgeschrägte Erhöhung (9) aufweist, welche sich entlang einer Längsachse erstreckt.

8. Verwendung eines Präsenters nach einem der Ansprüche 1 bis 7 zur schrägen Präsentation einer Flasche, insbesondere einer Weinflasche.

9. Verwendung eines Präsenters nach einem der Ansprüche 1 bis 8 zur schrägen Präsentation einer Flasche in einem Kühlschrank.

10. Verwendung eines Präsenters nach einem der Ansprüche 1 bis 7 zur schrägen Präsentation einer Flasche, wobei der Flaschenhals der zu präsentierenden Flasche von der Oberseite (6) des Stützbereichs (2) abgestützt wird.

## Claims

1. Use of a presenter having a holding region (1) and a support region (2) which are connected by a connection region (3) such that cut-outs (4) and (5) result at the left and at the right next to the connection region (3) for the inclined presentation of an object on a grid, wherein a respective bar of the grid engages into the cut-outs (4) and (5) such that the presenter can be tilted backwards by no more than up to a predetermined angle with respect to the grid and the object to be presented in inclined manner is supported by an upper side (6) of the support region (2).

2. Use of a presenter in accordance with claim 1, wherein the upper side (6) of the support region (2) has a cut-out (7).

3. Use of a presenter in accordance with claim 1, wherein the connection region (3) is inclined with respect to the support region (2) and thus the holding region (1) is displaced in a direction perpendicular to the plane of the support region (2) to the front with respect to said support region.

4. Use of a presenter in accordance with any one of the claims 1 to 3, wherein the connection region (3) and the holding region (1) consist of an uninterrupted holding hoop, with the holding region (1) consisting of at least one transverse bar and the connection region (3) consisting of at least one longitudinal bar.

5. Use of a presenter in accordance with any one of the claims 1 to 4, wherein the support region (2), the connection region (3) and the holding region (1) each consist either of wood, metal or plastic.

6. Use of a presenter in accordance with claim 3, wherein a rear side of the support region (2) has a recess (8) which extends along a longitudinal axis.

7. Use of a presenter in accordance with claim 3, wherein a front side of the support region (2) has a chamfered elevated portion (9) which extends along a longitudinal axis.

8. Use of a presenter in accordance with any one of the claims 1 to 7 for the inclined presentation of a bottle, in particular of a wine bottle.

9. Use of a presenter in accordance with any one of the claims 1 to 8 for the inclined presentation of a bottle in a refrigerator.

10. Use of a presenter in accordance with any one of the claims 1 to 7 for the inclined presentation of a bottle, wherein the bottleneck of the bottle to be presented is supported by the upper side (6) of the support region (2).

## Revendications

1. Utilisation d'un support présentoir avec une zone de retenue (1) et une zone d'appui (2) qui sont reliées par une zone de liaison (3) de manière à former à gauche et à droite à côté de la zone de liaison (3) des évidements (4) et (5), pour la présentation inclinée d'un objet sur une grille, où à chaque fois un barreau de la grille s'engage dans les évidements (4) et (5) de sorte que le support présentoir peut être amené à basculer vers l'arrière selon un angle non supérieur à un angle prédéterminé contre la grille et l'objet à présenter en position inclinée est supporté par un côté supérieur (6) de la zone d'appui (2).

2. Utilisation d'un support présentoir selon la revendication 1, où le côté supérieur (6) de la zone d'appui (2) présente un évidement (7).

3. Utilisation d'un support présentoir selon la revendication 1, dans lequel la zone de liaison (3) est inclinée contre la zone d'appui (2) et de ce fait, la zone de retenue (1) est décalée dans une direction perpendiculairement au plan de la zone d'appui (2) vers l'avant contre celle-ci.

4. Utilisation d'un support présentoir selon l'une des revendications 1 à 3, dans lequel la zone de liaison (3) et la zone de retenue (1) sont constituées d'un étrier de retenue continu, où la zone de retenue (1) est constituée d'au moins une tige transversale et la zone de liaison (3) d'au moins une tige longitudinale.

5. Utilisation d'un support présentoir selon l'une des revendications 1 à 4, où la zone d'appui (2), la zone de liaison (3) et la zone de retenue (1) sont réalisées soit en bois, métal ou matériau synthétique.

6. Utilisation d'un support présentoir selon la revendication 3, où un côté arrière de la zone d'appui (2) présente un creux (8) qui s'étend le long d'un axe longitudinal.

7. Utilisation d'un support présentoir selon la revendication 3, où un côté avant de la zone d'appui (2) présente une surélévation chanfreinée (9) qui s'étend le long d'un axe longitudinal.

8. Utilisation d'un support présentoir selon l'une des revendications 1 à 7 pour la présentation inclinée d'une bouteille, en particulier d'une bouteille de vin.

9. Utilisation d'un support présentoir selon l'une des revendications 1 à 8 pour la présentation inclinée d'une bouteille dans un réfrigérateur.

10. Utilisation d'un support présentoir selon l'une des revendications 1 à 7 pour la présentation inclinée d'une bouteille, où le col de la bouteille à présenter est supporté par le côté supérieur (6) de la zone d'appui (2).
